# EUROPÄISCHE PATENTSCHRIFT

(11) **EP 0 377 138 B1**
(45) Veröffentlichungstag und Bekanntmachung des Hinweises auf die Patenterteilung: **30.03.1994**
(21) Anmeldenummer: 89122926.2
(22) Anmeldetag: 12.12.1989
(51) Int. Cl.: A47C 1/032

(54) **Stuhl**
Chair
Chaise

(30) Priorität: 05.01.1989 DE 3900220
(43) Veröffentlichungstag der Anmeldung: 11.07.1990
(73) Patentinhaber: WILKHAHN WILKENING + HAHNE GMBH + CO., D-31848 Bad Münder 2 (DE)
(72) Erfinder: Franck, Klaus, D-3000 Hannover 51 (DE); Sauer, Werner, D-3252 Springe 3 (DE)
(74) Vertreter: Tetzner, Volkmar, Dr.-Ing. Dr. jur.

(56) Entgegenhaltungen:
- DE-A- 3 036 993
- DE-A- 3 139 448

## Beschreibung

Die Erfindung betrifft einen Stuhl, insbesondere einen Bürodrehstuhl, gemäß dem Oberbegriff des Patentanspruches 1.

Es sind insbesondere als Bürodrehstühle verwendbare Stühle bekannt (etwa aus DE-A-30 36 993), die eine sog. "Synchromechanik" besitzen. Diese Stühle reagieren selbsttätig oder nach Betätigung einer Auslösung in der Weise, daß sich beim Zurückneigen des Benutzers der Sitz leicht absenkt und die Lehne stärker nach hinten neigt, wobei die Vorderkante des Sitzes etwa den gleichen Abstand zu Boden behält. Diese Bewegung der daraus resultierenden Öffnung des Winkels zwischen Sitz- und Rückenlehne kommt dem natürlichen Bewegungsablauf des menschlichen Körpers nahe. Bewegt sich der Benutzer aus der zurückgelehnten Stellung wieder nach vorn in eine aufrechte Arbeitshaltung, dann folgt der Stuhl selbsttätig mittels einer unter dem Sitz angebrachten Federmechanik. Ein solcher Haltungswechsel erleichtert die Anpassung an unterschiedliche Tätigkeiten am Arbeitsplatz und wird von Ergonomen und Arbeitsplatzmedizinern als Präventivmittel gegen gesundheitliche Folgen sitzender Bürotätigkeit angesehen.

Ein Stuhl nach dem Oberbegriff des Anspruches 1 ist in der nicht vorveröffentlichten älteren deutschen Patentanmeldung P 37 37 491.5 beschrieben. Hier ist ein vorderer Hebel über zwei Drehgelenke mit dem Untergestell und dem Sitz verbunden, während ein hinterer Hebel über zwei weitere Drehgelenke ebenfalls mit dem Untergestell und dem Sitz in Verbindung stehen, wobei dieser hintere Hebel eine über das vierte Drehgelenk nach oben ragende Verlängerung aufweist, die die Rückenlehne trägt. Bei dieser Ausführung des Stuhles sollen Relativlagen der Verbindungsebene zwischen dem ersten und zweiten Drehgelenk gegenüber der Vertikalen einerseits und der Verbindungsebene zwischen dem dritten und vierten Drehgelenk gegenüber der Vertikalen andererseits für günstige Sitzpositionen und Verlagerungen sorgen.

Ferner ist auch aus der EP-A-250 207 eine Stuhlausführung bekannt, bei der zumindest ein hinterer Hebel einerseits über ein erstes Drehgelenk mit dem Untergestell und andererseits über ein zweites Drehgelenk mit dem hinteren Ende des Sitzes verbunden ist, während wenigstens ein vorderer Hebel über ein drittes Drehgelenk wiederum mit dem Untergestell und über ein viertes Drehgelenk mit dem vorderen Ende des Sitzes verbunden ist. Ein Federsystem ist zwischen der zentralen Säule des Untergestelles und dem vierten Drehgelenk am vorderen Ende des Sitzes angeordnet.

Der Erfindung liegt die Aufgabe zugrunde, einen Stuhl der im Oberbegriff des Ansprüches 1 vorausgesetzten Art in der Weise noch weiter zu verbessern, daß er sich bei besonders leichter und guter Anpassung an die natürliche Bewegung eines Menschen an einem Arbeitstisch vor allem durch eine relativ einfach Konstruktion auszeichnet.

Diese Aufgabe wird erfindungsgemäß durch die im Kennzeichen des Ansprüches 1 angegebenen Merkmale gelöst, wobei zweckmäßige Ausgestaltungen und Weiterbildungen der Erfindung Gegenstand der Unteransprüche sind.

In der praktischen Ausführung auch dieses erfindungsgemäßen Stuhles kann ein Benutzer zunächst in äußerst vorteilhafter Weise einen sehr natürlichen und ungezwungenen Haltungswechsel zwischen den einzelnen Stellungen vornehmen. So ergeben sich in der Neutralstellung, d. h. in der mittleren Stellung von Rückenlehne und Sitz, zwischen Oberkörper und Oberschenkel sowie Ober- und Unterschenkel und ferner Unterschenkel zu Fußboden jeweils Winkel von ca. 90°. In der zurückgeneigtem Stellung öffnet sich dagegen der Winkel zwischen Oberkörper und Oberschenkel, das Becken senkt sich ab, der Winkel zwischen Oberschenkel und Unterschenkel bleibt etwa 90°, und zwischen Unterschenkel und Fuß bzw. Fußboden entsteht ein leicht stumpfer Winkel. Ferner wird in der vorgeneigten Stellung des Benutzers das Becken angehoben, wodurch eine unangenehme Einengung zwischen Rumpf und Oberschenkel vermieden wird; zwischen Unterschenkel und Fuß entsteht dagegen ein leicht spitzer Winkel.

Damit ermöglicht auch dieser erfindungsgemäße Stuhl einen Haltungswechsel, der dem natürlichen Bewegungsablauf des menschlichen Körpers weitgehend angepaßt ist. Der Sitz des Stuhles bewegt sich hierbei um einen virtuellen Drehpunkt, der weit unterhalb der sich ergebenden mechanischen Drehpunkte bzw. Drehachsen liegt.

Hierbei ist von besonderer Bedeutung, daß diese ideale Kinematik des Stuhles mit äußerst einfachen konstruktiven Mitteln erzielt werden kann, d. h. hierfür kann es bereits ausreichend sein, den bzw. jeden die Rückenlehne tragenden hinteren Hebel durch sein unteres Ende über nur ein Drehgelenk mit dem Untergestell zu verbinden, und das bzw. jedes vordere Verbindungselement zwischen etwa vorderer Sitzhälfte und Untergestell kann dabei durch ein relativ einfaches, begrenzt biegeelastisches Element gebildet sein, das bei der sehr einfachen Gestaltung und Anordnung doch äußerst wirkungsvoll den Sitz bei einer Auslenkbewegung der Rückenlehne in Richtung seiner mittleren Neutralstellung vorspannt. Die gute Kinematik dieses Stuhles wird dabei noch durch die Ausbildung und Anordnung des hinteren Hebels unterstützt.

Die Erfindung sei nachfolgend anhand einiger in der Zeichnung veranschaulichter Ausführungsbeispiele naher erläutert. In dieser zum Teil sehr schematisch gehaltenen Zeichnung zeigen
- Fig. 1: eine Seitenansicht des Stuhles in Form eines Bürodrehstuhles, wobei drei unterschiedliche Sitzpositionen angedeutet sind;
- Fig. 2 - 4: drei Detail-Schnittansichten (etwa Ausschnitt II in Fig. 1) vom vorderen Sitzbereich des Stuhles, zur Erläuterung mehrerer verschiedener Ausführungsformen für das vordere Verbindungselement;
- Fig. 5 und 6: je eine ähnliche Seitenansicht wie Fig. 1, jedoch von zwei anderen Ausführungsvarianten des Stuhles.

Die erste Ausführungsform des insbesondere als Bürodrehstuhl ausgeführten Stuhles sei zunächst anhand der Darstellung in Fig. 1 erläutert. Hierin ist der Stuhl in drei verschiedenen Sitzstellungen gezeigt, und zwar zeigt die Darstellung in durchgehenden Linien die der mittleren Stellung entsprechende Neutralstellung A, die - in der Zeichnung - nach links geneigte, gestrichelte Darstellung die maximal zurückgeneigte Stellung A′ und die - in der Zeichnung - nach rechts geneigte, gestrichelte Darstellung die maximal nach vorn geneigte Stellung A˝.

Der dargestellte Bürodrehstuhl enthält ein Untergestell 1, das eine zentrale Säule (Drehsäule) sowie ggf. Stütz- bzw. Laufrollen aufweisen kann, ferner einen Sitz 2 sowie eine Rückenlehne 3.

In diesem Ausführungsbeispiel (Fig. 1) besitzt der Stuhl ferner wenigstens einen zwischen dem Untergestell 1 und der Rückenlehne 3 vorgesehenen hinteren Hebel 4. Dieser hintere Hebel 4 ist mit dem Sitz 2 über ein Drehgelenk 5 verbunden, das sich am hinteren Ende des Sitzes 2 befindet und eine schwenkgelenkige Verbindung zwischen Sitz 2 und Rückenlehne 3 bildet. Das untere Ende dieses hinteren Hebels 4 ist über ein Drehgelenk 6 mit dem Untergestell 1, im vorliegenden Falle vorzugsweise mit einem oberen, etwa winkelförmig nach vorn abgebogenen Ende 1a. Der hintere Hebel 4 ist hierbei - ausgehend vom unteren ersten Drehgelenk 6 - über das zweite Drehgelenk 5 (am hinteren Ende des Sitzes 2) hinaus gerade nach hinten/oben verlängert, wobei diese Verlängerung 4a des hinteren Hebels 4 die Rückenlehne 3 trägt und fest damit verbunden ist.

Wenigstens ein vorderes Verbindungselement 7 verbindet die Unterseite des Sitzes 2 mit dem Untergestell 1 (vorzugsweise mit dem vordersten Ende 1a′ des oberen, winkelförmig abgebogenen Endes 1a vom Untergestell 1. Während es sich bei dem hinteren Hebel 4 um ein starres Verbindungselement handelt, ist dieses vordere Verbindungselement 7 durch ein begrenzt biegeelastisches Element gebildet, das den Sitz 2 bei einer Auslenkung in der einen oder anderen Richtung (im wesentlichen in horizontaler Richtung) jeweils in Richtung seiner mittleren Neutralstellung A vorspannt, wie es in Fig. 1 durch die drei verschiedenen Stellungen A, A′ und A˝ veranschaulicht sowie durch einen Doppelpfeil 7a angedeutet ist.

Das biegeelastische vordere Verbindungselement 7 kann generell an seinem einen Ende starr eingespannt und an seinem anderen Ende über ein Drehgelenk angeschlossen sein. Ganz besonders vorteilhaft und daher bevorzugt wird eine Anordnung dieses biegeelastischen vorderen Verbindungselements 7 in der Weise, daß sein unteres Ende 7b am Untergestell 1 bzw. an dessen abgebogenem vorderen Ende 1a starr eingespannt und an seinem oberen Ende 7c mit dem Sitz 2 über ein Drehgelenk 10 verbunden ist. Dieses Verbindungsdrehgelenk 10 befindet sich generell in der vorderen Hälfte, besonders bevorzugt im vorderen Drittel des Sitzes 2. Die Ausbildung und Anordnung dieses vorderen Verbindungselements 7 ermöglicht und steuert damit eine begrenzte Relativbewegung zwischen Sitz 2 und Untergestell 1.

Wie in den Fig. 2, 3 und 4 veranschaulicht ist, kann das begrenzt biegeelastische vordere Verbindungselement 7 in jeder geeigneten Weise verschiedenartig ausgebildet sein.

Gemäß Fig. 2 sei angenommen, daß dieses vordere Verbindungselement 7 durch eine Schraubenzugfeder gebildet ist. Gemäß Fig. 3 kann dieses vordere Verbindungselement 7′ in Form eines aus Gummi oder gummiartigem Kunststoff hergestellten Pufferelements ausgeführt sein. Fig. 4 zeigt ferner eine Ausbildung, nach der das vordere Verbindungselement in Form eines aufrechtstehenden Blattfederelements 7˝ ausgeführt ist.

Bei allen Ausführungsformen gemäß diesen Fig. 2 - 4 kann das entsprechende, vorzugsweise jeweils einzeln hergestellte vordere Verbindungselement 7, 7′ bzw. 7˝ jeweils mit seinem unteren Ende am Untergestell 1 bzw. 1a starr eingespannt und über sein oberes Ende mit der Unterseite des Sitzes 2 über ein geeignetes Drehelement verbunden, wie es anhand Fig. 1 geschildert ist. Generell könnten diese Verbindungen selbstverständlich auch durch andere geeignete Mittel, beispielsweise durch Einhaken, Festklemmen, Festschrauben usw. vorgenommen werden, wobei es ferner vorzuziehen ist, das bzw. jedes Verbindungselement 7, 7′ bzw. 7˝ auswechselbar vorzusehen.

Je nach Größe und Ausführung kann nur ein einziges vorderes Verbindungselement der beschriebenen Art vorgesehen sein. In der Praxis wird es jedoch im allgemeinen vorgezogen werden, mehrere solcher biegeelastischer vorderer Verbindungselemente, vorzugsweise zwei oder drei, nebeneinander, d. h. in bezug auf die verschiedenen Zeichnungsfig. senkrecht zur Zeichenebene hintereinander anzuordnen, weil die einzelnen Verbindungselemente dann relativ klein und platzsparend ausgeführt sein können und gleichzeitig noch für eine bessere Richtungsstabilität (Vorwärts-Rückwärtsbewegung) sorgen.

Betrachtet man wiederum die in Fig. 1 veranschaulichte Ausführungsform des Drehstuhles, dann kann man zunächst einmal erkennen, daß das erste Drehgelenk 6 das untere Ende des hinteren Hebels 4 mit dem oberen Ende der eigentlichen, senkrecht verlaufenden zentralen Säule des Untergestells 1 verbindet, während das zweite Drehgelenk 5 des hinteren Hebels 4 am hinteren Ende 2b des Sitzes 2 angelenkt ist. Das obere Ende vom vorderen Verbindungselement 7 steht etwa - wie bereits erwähnt - mit dem vorderen Drittel des Sitzes 2 in Verbindung, d. h. das Verbindungsdrehgelenk 10 ist gegenüber dem vorderen Ende 2a des Sitzes etwas nach hinten versetzt.

Der Abstand zwischen dem zweiten Drehgelenk 5 und dem mit dem Sitz 2 - über das Drehgelenk 10 - verbundenen oberen Ende 7c des vorderen Verbindungselements 7 beträgt etwa das 1,5- bis 2,5-fache, vorzugsweise etwa das 2-fache des Abstandes zwischen dem ersten Drehgelenk 6 und dem unteren Ende 7b des vorderen Verbindungselements 7.

Während das biegeelastische vordere Verbindungselement 7 im wesentlichen etwa vertikal ausgerichtet ist, ist die Verbindungsebene 8 zwischen dem ersten und zweiten Drehgelenk 6, 5 des hinteren Hebels 4 in der Neutralstellung A um einen Winkel α zwischen 40° und 70°, vorzugsweise 60° gegenüber der Vertikalen V nach hinten geneigt.

Die maximale Auslenkung der Rückenlehne 3 aus der Neutralstellung A nach hinten (Pos. A′) beträgt etwa 20° und aus der Neutralstellung nach vorn (Pos. A˝) etwa 10°.

In dieser in Fig. 1 veranschaulichten ersten Ausführungsform ist der hintere Hebel 4 bevorzugt als Teil der Rückenlehne 3 ausgebildet; das vordere Verbindungselement 7 kann dagegen - wie oben anhand der Fig. 2 - 4 erläutert - als einzelnes, vorzugsweise austauschbares biegeelastisches Element ausgebildet sein.

In der Neutralstellung A nehmen Sitz 2 und Rückenlehne 3 - wie erwähnt - die in ausgezogenen Linien dargestellte mittlere Position ein. Lehnt sich nun der Benutzer im Stuhl nach hinten, so schwenkt die Rückenlehne 3 um das untere erste Drehgelenk 6 nach hinten, beispielsweise in die maximale hintere Stellung A′. Der Sitz 2 führt hierbei gleichzeitig eine annähernde Horizontalbewegung sowie im hinteren Sitzteil eine stärkere Absenkbewegung als im vorderen Sitzteil - jeweils relativ zum Untergestell - aus, was durch das vom hinteren Hebel 4 und vorderen Verbindungselement 7 gebildete kombinierte Lenker-Feder-System bewirkt und gesteuert wird.

Der Abstand des vorderen Sitzendes 2a vom Boden vergrößert sich hierbei nur geringfügig. Der Winkel zwischen Oberkörper und Oberschenkel des Benutzers öffnet sich bei dieser Rückbewegung, und zugleich senkt sich das Becken ab. Der Winkel zwischen Oberschenkel und Unterschenkel bleibt etwa 90°, während zwischen Unterschenkel und Fuß ein leicht stumpfer Winkel entsteht.

Bewegt sich der Benutzer aus der Neutralstellung A nach vorn, beispielsweise in die gestrichelt dargestellte, maximale vordere Stellung A˝, so richtet sich die Rückenlehne 3 auf, und der Sitz 2 bewegt sich nach vorn, d. h. bei der annähernden Horizontalbewegung des Sitzes 2 führt der hintere Sitzteil eine stärkere Hubbewegung aus als der vordere Sitzteil (wiederum relativ zum Untergestell 1). Das Becken des Benutzers wird hierbei angehoben, was eine unangenehme Einengung zwischen Rumpf und Oberschenkel verhindert. Zwischen Unterschenkel und Fuß entsteht dabei ein leicht spitzer Winkel.

Wie in Fig. 1 ferner nur vereinfacht angedeutet ist, ist das am ersten Drehgelenk 6 angelenkte untere Ende des hinteren Hebels 4 mit einem geeigneten Federsystem 9 verbunden, das in dieser Fig. 1 als Schraubenfeder angedeutet ist. Dazu weist das untere Ende des hinteren Hebels 4 einen über das erste Drehgelenk 6 hinaus nach unten ragenden, etwa hebelartigen Vorsprung 4b auf, mit dem das eine Ende des Federsystems 9 verbunden ist, während dessen anderes Ende an einem ebenfalls nach unten ragenden festen Vorsprung 1b des nach vorn abgebogenen oberen Endes 1a vom Untergestell 1 gehaltert ist.

Generell kann dieses Federsystem 9 in jeder geeigneten und an sich bekannten Weise ausgeführt sein, beispielsweise als Druckfedersystem, als Federstäbe, als Schenkelfedern, Blattfedern, Torsionsfedern oder auch als Gasfedern. In diesem Falle soll dieses Federsystem Rückstellkräfte erzeugen, die einen Gegendruck auf Sitz 2 und Rückenlehne 3 ausüben, wenn eine Auslenkung von Sitz und Rückenlehne durch eine entsprechende Körperhaltung des Benutzers hervorgerufen wird.

In Fig. 5 ist eine gegenüber dem bisher beschriebenen Ausführungsbeispiel etwas abgewandelte Ausführungsvariante des Bürodrehstuhls veranschaulicht, wobei die Unterschiede insbesondere in der Zusammenordnung von Sitz, hinteren Hebeln und Rückenlehne zu sehen sind, während die Ausführungsmöglichkeiten der übrigen Teile im wesentlichen unverändert beibehalten werden können, so daß in dieser Ausführungsvariante gemäß Fig. 5 für etwa gleichartig ausgeführte Teile dieselben Bezugszeichen wie in Fig. 1 verwendet werden, wodurch sich eine erneute Beschreibung dieser Teile weitgehend erübrigt.

Ähnlich wie im ersten Ausführungsbeispiel ist auch hier der Sitz 2 durch die Unterseite seines vorderen Drittels über wenigstens ein begrenzt biegeelastisches vorderes Verbindungselement 7 (Ausführung und Anordnung ähnlich wie anhand der Fig. 1 - 4 beschrieben) mit dem oberen Ende 1a des Untergestells 1 verbunden.

In diesem Beispiel (Fig. 5) sind nun jedoch zwei hintere Hebel 14 paarweise und etwa parallel zueinander zu beiden Seiten des Sitzes 2 und der Rückenlehne 13 angeordnet. Dabei kragt der Sitz 2 mit seinem hinteren Ende 2b über das zweite Drehgelenk 15 der hinteren Hebel 14 hinaus nach hinten aus. Ferner besitzt der untere Bereich 13a der in diesem Falle in an sich bekannter Weise nach hinten gewölbten Rückenlehne 13 in der - durch ausgezogene Linien dargestellten - Neutralstellung A einen deutlichen Abstand a vom Sitz 2, während er sich in der gestrichelt dargestellten hinteren Stellung A′ der Rückenlehne 13 dicht oberhalb des Sitzes 2 befindet, wie in Fig. 5 gut zu erkennen ist. Außerdem können die seitlichen Rahmenteile der Rückenlehne 13 in etwa gerader Verlängerung der hinteren Hebel 14 angeordnet sein, d. h. in diesem Falle können die im wesentlichen gerade über das zweite Drehgelenk 15 nach hinten/oben ragenden Verlängerungen 14a der beiden hinteren Hebel 14 zumindest in der Seitenansicht direkt in die Rückenlehne 13 übergehen.

Betrachtet man bei dieser Ausführungsform gemäß Fig. 5 wiederum die Verbindungsebene 8 zwischen den Drehgelenken 15 und 6, dann ist in diesem Falle die Verbindungsebene 8 in der Neutralstellung A gegenüber der Vertikalen V um einen Winkel α′ zwischen etwa 15° und 40°, vorzugweise um annähernd 25° nach hinten geneigt, d. h. also, daß die Verbindungsebene 8 zwischen den Drehgelenken 15 und 6 der beiden hinteren Hebel 14 steiler verläuft als im Falle der Fig. 1.

Vergleicht man schließlich noch die Abstandverhältnisse zwischen den beiden hinteren Hebeln 14 und dem biegeelastischen vorderen Verbindungselement 7, dann beträgt im Falle der Fig. 5 der Abstand zwischen dem zweiten Drehgelenk 15 und dem Verbindungsdrehgelenk 10 am oberen Ende des Verbindungselements 7 etwa das 1,2- bis 1,8-fache, vorzugsweise etwa das 1,4-fache, des Abstandes zwischen dem ersten Drehgelenk 6 und dem unteren Ende 7b dieses vorderen Verbindungselements 7.

Ansonsten kann auch im Beispiel der Fig. 5 ein gleichartiges Federsystem 9 zwischen dem unteren Ende zumindest eines hinteren Hebels 14 und dem Untergestell 1 eingespannt sein, wie es in Fig. 1 beschrieben ist.

In der Neutralstellung auch dieser Stuhlausführung (Fig. 5) nehmen Sitz 2 und Rückenlehne 13 wiederum etwa die Position A ein. Lehnt sich der Benutzer im Stuhl nach hinten, so schwenken die Rückenlehne 13 und das erste Drehgelenk 6 nach hinten, maximal bis etwa in die Position A′. Der Sitz 2 führt hierbei gleichzeitig eine annähernde Horizontalbewegung nach hinten sowie in seinem hinteren Teil 2b eine stärkere Absenkbewegung (im Vergleich zur Hubbewegung im vorderen Sitzteil) relativ zum Untergestell 1 aus, was wiederum durch das vom Hebelpaar 14 und dem biegeelastischen vorderen Verbindungselement 7 gebildete Lenker-Feder-System bewirkt und gesteuert wird. Der Abstand der Vorderkante 2a des Sitzes 2 vom Boden vergrößert sich auch in diesem Falle nur ganz geringfügig. Der Winkel zwischen Oberkörper und Oberschenkel öffnet sich bei der Rückbewegung, wobei sich das Becken des Benutzers gleichzeitig absenkt. Der Winkel zwischen Oberschenkel und Unterschenkel bleibt etwa 90°, und zwischen Unterschenkel und Fuß entsteht ein leicht stumpfer Winkel.

Bewegt sich der Benutzer aus der Neutralstellung A nach vorn, bis maximal in die Pos. A˝, so richtet sich die Rückenlehne 13 auf und der Sitz 2 bewegt sich nach vorn. Das Becken wird hierbei leicht angehoben, was eine unangenehme Einengung zwischen Rumpf und Oberschenkel verhindert. Zwischen Unterschenkel und Fuß entsteht ein leicht spitzer Winkel (alles wiederum entsprechend dem Beispiel der Fig. 1).

Fig. 6 zeigt schließlich eine weitere Ausführungsvariante des Bürodrehstuhles, und zwar insbesondere eine vereinfachte Ausführungsvariante des zuletzt anhand Fig. 5 beschriebenen Ausführungsbeispieles, so daß in dieser Fig. 6 wiederum für etwa gleichartig ausgeführte Teile dieselben Bezugszeichen wie in Fig. 5 bzw. 1 verwendet werden können und diese Teile meist nicht nochmals im Detail beschrieben zu werden brauchen.

Die beiden etwa nach hinten/oben verlängerten hinteren Hebel 14 sind wiederum paarweise und etwa parallel zueinander zu beiden Seiten von Sitz 2 und Rückenlehne 23 in ähnlicher Weise von den oberen Abschnitten der Hebelverlängerungen 14a gehaltert wie beim vorhergehenden Beispiel (Fig. 5).

Im vorliegenden Falle (Fig. 6) sind jedoch der Sitz 2 über sein hinteres Ende 2b und die Rückenlehne 23 über ihr unteres Ende 23a durch einen nach hinten (außen) gewölbten, biegeelastischen Verbindungsteil 20 einstückig miteinander verbunden, d. h. die Rückenlehne 23 ist in diesem Falle mit den oberen Hebelverlängerungen 14a starr und - über den nach hinten gewölbten Verbindungsteil 20 - mit dem hinteren Ende 2b des Sitzes 2 federbeweglich verbunden.

Aufgrund dieser einstückigen, federbeweglichen Verbindung zwischen Sitz 2 und Rückenlehne 23 braucht der Sitz 2 in dieser Ausführungsvariante nur über das biegeelastische vordere Verbindungselement 7 direkt auf dem Untergestell 1 bzw. dessen nach vorn gebogenes oberes Ende 1a abgestützt zu sein, d. h. der Sitz 2 bzw. dessen vordere Hälfte (besser dessen vorderes Drittel) weist über das biegeelastische vordere Verbindungselement 7 nur eine direkte Abstützverbindung zum Untergestell 1 bzw. 1a auf. Selbstverständlich können - wie weiter oben in Verbindung mit den Fig. 1 - 4 erläutert - mehrere solcher biegeelastischer vorderer Verbindungselemente 7 in geeigneter Ausführung und Anordnung nebeneinander vorgesehen sein.

Das Paar der hinteren Hebel 14 ist in diesem Falle nur mit den unteren Hebelenden über das erste, untere Gelenk 6 mit dem oberen Ende des Untergestells 1 (gleichartig wie in den vorhergehenden Beispielen) verbunden, während das bei den vorhergehenden Ausführungsbeispielen vorgesehene zweite Gelenk (zwischen diesen hinteren Hebeln 14 und dem Sitz 2) entfallen kann.

Der Bewegungsablauf bei Benutzung dieser Bürodrehstuhl-Ausführungsvariante ist praktisch gleichartig, wie es zuvor anhand der Fig. 1 und 5 beschrieben worden ist, so daß hier lediglich auf die mittlere Neutralstellung A sowie die maximalen hinteren und vorderen Pos. A′ bzw. A˝ in Fig. 6 hingewiesen zu werden braucht.

Bei allen Ausführungsvarianten des erfindungsgemäßen Stuhles sind somit der Sitz und die Rückenlehne über wenigstens ein biegeelastisches vorderes Verbindungselement und wenigstens einen Hebel über wenigstens ein Drehgelenk derart am Untergestell gelagert, daß bei einer Schwenkbewegung der Rückenlehne nach vorn oder hinten zugleich der Sitz eine annähernde Horizontalbewegung und dabei der hintere Teil eine stärkere Hub- bzw. Absenkbewegung ausführt als der vordere Sitzteil.

## Patentansprüche

1. Stuhl, insbesondere Bürodrehstuhl, enthaltend
a) ein Untergestell (1),
b) einen Sitz (2) und eine Rückenlehne (3, 13, 23), die relativ zueinander und relativ zum Untergestell begrenzt beweglich sind,
c) wenigstens ein zwischen Untergestell (1) und Sitz (2) vorgesehenes vorderes Verbindungselement (7),
d) wenigstens einen zwischen Untergestell (1) und Rückenlehne (3, 13, 23) vorgesehenen hinteren Hebel (4, 14), der über ein Drehgelenk (6) mit dem Untergestell verbunden ist, wobei
e) eine Schwenkbewegung der Rückenlehne (3, 13, 23) nach vorn bzw. hinten eine annähernde Horizontalbewegung des Sitzes (2) und dabei im hinteren Teil des Sitzes eine stärkere Hub- bzw. Absenkbewegung als im vorderen Teil des Sitzes zur Folge hat,
gekennzeichnet durch folgendes Merkmal:
f) das vordere Verbindungselement (7, 7′, 7˝) wird durch ein biegeelastisches Element gebildet, das an einem Ende (7b) starr eingespannt und am anderen Ende (7c) über ein Drehgelenk (10) angeschlossen ist.

2. Stuhl nach Anspruch 1, dadurch gekennzeichnet, daß das vordere Verbindungselement (7, 7′, 7˝) am Untergestell (1) starr eingespannt und mit dem Sitz (2) über ein Drehgelenk (10) verbunden ist.

3. Stuhl nach Anspruch 1, dadurch gekennzeichnet, daß das vordere Verbindungselement in Form einer Schraubenzugfeder (7) ausgeführt ist.

4. Stuhl nach Anspruch 1, dadurch gekennzeichnet, daß das vordere Verbindungselement in Form eines aus Gummi oder gummiartigem Kunststoff hergestellten Pufferelements (7′) ausgeführt ist.

5. Stuhl nach Anspruch 1, dadurch gekennzeichnet, daß das vordere Verbindungselement in Form eines aufrechtstehenden Blattfederelements 7˝ ausgeführt ist.

6. Stuhl nach Anspruch 1, wobei der hintere Hebel (4) über das erste Drehgelenk (6) mit dem Untergestell (1) und über ein zweites Drehgelenk (5) mit dem hinteren Ende des Sitzes (2) verbunden ist und dessen über dieses zweite Drehgelenk gerade nach hinten/oben ragende Verlängerung 4a die Rückenlehne (3) trägt, dadurch gekennzeichnet, daß der Abstand zwischen dem zweiten Drehgelenk (5) und dem mit dem Sitz (2) verbundenen oberen Ende (7c, 10) des vorderen Verbindungselements (7) das 1,5- bis 2,5-fache, vorzugsweise etwa das 2-fache des Abstandes zwischen dem ersten Drehgelenk (6) und dem unteren Ende (7b) des vorderen Verbindungselements trägt.

7. Stuhl nach Anspruch 6, dadurch gekennzeichnet, daß die Verbindungsebene (8) zwischen dem ersten und dem zweiten Drehgelenk (6, 5) in der der Neutralstellung A entsprechenden mittleren Stellung um einen Winkel (α) zwischen 40° und 70°, vorzugsweise um etwa 60° zur Vertikalen (V) nach hinten geneigt ist.

8. Stuhl nach Anspruch 6, dadurch gekennzeichnet, daß sich das zweite Drehgelenk (5) am hinteren Ende (2b) des Sitzes (2) befindet.

9. Stuhl nach Anspruch 1, wobei der hintere Hebel (14) über das erste Drehgelenk (6) mit dem Untergestell (1) und über ein zweites Drehgelenk (15) mit der hinteren Hälfte des Sitzes (2) verbunden ist und dessen über dieses zweite Drehgelenk gerade nach hinten/oben ragende Verlängerung (14a) die Rückenlehne (13, 23) trägt und fest damit verbunden ist, dadurch gekennzeichnet, daß der Abstand zwischen dem zweiten Drehgelenk (15) und dem mit dem Sitz (2) verbundenen oberen Ende (7c, 10) des vorderen Verbindungselements (7) das 1,2- bis 1,8-fache, vorzugsweise etwa 1,4-fache, des Abstandes zwischen dem ersten Drehgelenk (6) und dem unteren Ende (7b) des vorderen Verbindungselements (7) beträgt.

10. Stuhl nach Anspruch 9, dadurch gekennzeichnet, daß zwei hintere Hebel (14) paarweise und etwa parallel zueinander zu beiden Seiten von Sitz (2) und Rückenlehne (3) angeordnet sind und daß der Sitz (2) über das zweite Drehgelenk (15) hinaus nach hinten auskragt und sich der untere Bereich (13a) der nach hinten gewölbten Rückenlehne (13) in der der Neutralstellung (A) entsprechenden mittleren Stellung mit Abstand (a) und in der hinteren Stellung (A′) der Rückenlehne dicht oberhalb des Sitzes (2) befindet.

11. Stuhl nach Anspruch 10, dadurch gekennzeichnet, daß die Verbindungsebene (8) zwischen dem ersten und zweiten Drehgelenk (6, 15) in der Neutralstellung (A) gegenüber der Vertikalen (V) um einen Winkel (α′) von etwa 15° bis 40°, vorzugsweise im Bereich von ca. 25°, nach hinten geneigt ist.

12. Stuhl nach Anspruch 1, dadurch gekennzeichnet, daß
a) zwei etwa nach hinten/oben verlängerte hintere Hebel (14) paarweise und etwa parallel zueinander zu beiden Seiten von Sitz (2) und Rückenlehne (23) vorgesehen sind,
b) der Sitz (2) über sein hinteres Ende (2b) und die Rückenlehne (23) über ihr unteres Ende (23a) durch einen nach hinten gewölbten Verbindungsteil (20) einstückig, jedoch biegeelastisch miteinander verbunden sind und
c) der Sitz (2) nur über das biegeelastische vordere Verbindungselement (7) mit seiner vorderen Hälfte eine direkte Abstützverbindung zum Untergestell (1) aufweist.

13. Stuhl nach Anspruch 1, wobei ein Federsystem (19) eine auf den Sitz (2) und die Rückenlehne (3, 13, 23) wirkende, einer Auslenkung nach hinten entgegengerichtete Kraft erzeugt, wodurch je nach Körperhaltung ein ausgleichender Gegendruck erreicht wird, dadurch gekennzeichnet, daß das Federsystem (9) zwischen dem Untergestell (1) und dem am ersten Drehgelenk (6) angelenkten unteren Ende (4b) des hinteren Hebels (4, 14) eingespannt ist.

## Claims

1. Chair, particularly an office swivel chair, comprising
a) a pedestal (1),
b) a seat (2) and a back rest (3, 13, 23) which are capable of limited movement relative to one another and relative to the pedestal,
c) at least one front connecting element (7) provided between the pedestal (1) and the seat (2),
d) at least one rear lever (4, 14) which is provided between the pedestal (1) and the back rest (3, 13, 23) and is connected via a swivel joint (6) to the pedestal, in which
e) a tilting movement of the back rest (3, 13, 23) towards the front or towards the rear results in an approximately horizontal movement of the seat (2) with the rear part of the seat carrying out a greater lifting or lowering movement than in the front part of the seat,
characterised by the following feature:
f) the front connection element (7, 7', 7'') is formed by a flexible element which is rigidly clamped at one end (7b) and connected at the other end (7c) by means of a swivel joint (10).

2. Chair as claimed in claim 1, characterised in that the front connecting element (7, 7', 7'') is rigidly clamped on the pedestal (1) and is connected to the seat (2) via a swivel joint (10).

3. Chair as claimed in claim 1, characterised in that the front connecting element is constructed in the form of a spiral tension spring (7).

4. Chair as claimed in claim 1, characterised in that the front connecting element is constructed in the form of a buffer element (7') made from rubber or rubber-like plastic.

5. Chair as claimed in claim 1, characterised in that the front connecting element is constructed in the form of an upright leaf spring element 7''.

6. Chair as claimed in claim 1, in which the rear lever (4) is connected via the first swivel joint (6) to the pedestal (1) and via a second swivel joint (5) to the rear end of the seat (2) and the extension (4a) of the said lever projects in a straight line over this second swivel joint towards the back/top and bears the back rest (3), characterised in that the distance between the second swivel joint (5) and the upper end (7c, 10) of the front connecting element (7) which is connected to the seat (2) is 1.5 to 2.5, preferably approximately 2, times the distance between the first swivel joint (6) and the lower end (7b) of the front connecting element.

7. Chair as claimed in claim 6, characterised in that the plane of connection (8) between the first and the second swivel joint (6, 5) in the central position corresponding to the neutral position A is inclined towards the rear by an angle (α) between 40° and 70°, preferably approximately 60° with respect to the vertical (V).

8. Chair as claimed in claim 6, characterised in that the second swivel joint (5) is located at the rear end (2b) of the seat (2).

9. Chair as claimed in claim 1, in which the rear lever (14) is connected via the first swivel joint (6) to the pedestal (1) and via a second swivel joint (15) to the rear half of the seat (2) and the extension (14a) of the said lever, which projects over this second swivel joint towards the rear/top, bears the back rest (13, 23) and is firmly connected thereto, characterised in that the distance between the second swivel joint (15) and the upper end (7c, 10) of the front connecting element (7) which is connected to the seat (2) is 1.2 to 1.8 times, preferably approximately 1.4, times the distance between the first swivel joint (6) and the lower end (7b) of the front connecting element (7).

10. Chair as claimed in claim 9, characterised in that two rear levers (14) are arranged as a pair and approximately parallel to one another on both sides of the seat (2) and the back rest (3) and the seat (2) juts out towards the rear over the second swivel joint (15) and the lower region (13a) of the back rest (13) which is curved towards the rear is located at a distance (a) in the central position corresponding to the neutral position (A) and just above the seat (2) in the rear position (A') of the back rest.

11. Chair as claimed in claim 10, characterised in that the plane of connection (8) between the first and second swivel joints (6, 15) in the neutral position (A) is inclined backwards with respect to the vertical (V) by an angle (α') of approximately 15° to 40°, preferably in the region of approximately 25°.

12. Chair as claimed in claim 1, characterised in that
a) two rear levers (14) which are extended approximately towards the rear/top are provided as a pair and approximately parallel to one another on both sides of the seat (2) and the back rest (23),
b) the rear end (2b) of the seat (2) and the lower end (23a) of the back rest (23) are connected to one another in one piece but flexibly by a rearwardly curved connecting piece (20), and
c) the seat (2) only has a direct supporting connection to the pedestal (1) with its front half via the flexible front connecting element (7).

13. Chair as claimed in claim 1, in which a spring system (19) produces a force which acts on the seat (2) and the back rest (3, 13, 23) and opposes a deflection towards the rear, by means of which an equalising counterpressure is achieved depending upon the body position, characterised in that the spring system (9) is clamped between the pedestal (1) and the lower end (4b) of the rear lever (4, 14) which is articulated on the first swivel joint (6).

## Revendications

1. Chaise, en particulier chaise tournante de bureau, comprenant :
a) un pied (1),
b) un siège (2) et un dossier (3, 13, 23) qui sont mobiles de manière limitée l'un par rapport à l'autre et par rapport au pied,
c) au moins un élément antérieur de liaison (7) prévu entre le pied (1) et le siège (2),
d) au moins un levier arrière (4, 14) prévu entre le pied (1) et le dossier (3, 13, 23) et relié par une articulation pivotante (6) au pied,
e) un mouvement de basculement du dossier (3, 13, 23) vers l'avant ou vers l'arrière ayant pour conséquence un mouvement à peu près horizontal du siège (2) et de plus, la partie arrière du siège exécutant un mouvement ascendant ou un mouvement descendant plus fort que sa partie antérieure,
caractérisée par les particularités suivantes :
f) l'élément antérieur de liaison (7, 7', 7'') est formé par un élément capable de fléchir élastiquement, dont une extrémité (7b) est encastrée rigidement et dont l'autre extrémité (7c) est reliée par une articulation pivotante (10).

2. Chaise selon la revendication 1, caractérisée en ce que l'élément antérieur de liaison (7, 7', 7'') est encastré rigidement dans le pied (1) et est relié au siège (2) par une articulation pivotante (10).

3. Chaise selon la revendication 1, caractérisée en ce que l'élément antérieur de liaison est réalisé sous la forme d'un ressort hélicoïdal de traction (7).

4. Chaise selon la revendication 1, caractérisée en ce que l'élément antérieur de liaison est réalisé sous la forme d'un élément d'amortissement (7') en caoutchouc ou en matière synthétique élastomère.

5. Chaise selon la revendication 1, caractérisé en ce que l'élément antérieur de liaison est réalisé sous la forme d'un élément vertical de lame de ressort (7'').

6. Chaise selon la revendication 1, dont le levier arrière (4) est relié par la première articulation (6) au pied (1) et par une seconde articulation (5) à l'extrémité arrière du siège (2), un prolongement rectiligne 4a vers l'arrière et vers le haut de ce levier, qui va au-delà de cette seconde articulation, supportant le dossier (3), caractérisée en ce que la distance entre la seconde articulation (5) et l'extrémité supérieure (7c, 10) de l'élément antérieur de liaison (7) qui est reliée au siège (2) correspond à 1,5 à 2,5 fois, de préférence à environ 2 fois la distance comprise entre la première articulation (6) et l'extrémité inférieure (7b) de l'élément antérieur de liaison.

7. Chaise selon la revendication 6, caractérisée en que le plan (8) de liaison entre les première et seconde articulations (6, 5) est incliné vers l'arrière lorsqu'il est en position médiane correspondant à la position neutre (A) de manière à inscrire un angle (α) compris entre 40° et 70°, de préférence d'environ 60° avec la verticale (V).

8. Chaise selon la revendication 6, caractérisée en ce que la seconde articulation (5) se trouve à l'extrémité arrière (2b) du siège (2).

9. Chaise selon la revendication 1, dans laquelle le levier arrière (14) est relié par la première articulation (6) au pied (1) et par une seconde articulation (15) à la moitié arrière du siège (2), le prolongement rectiligne ( 14a) vers l'arrière et vers le haut de ce levier, qui va au-delà de cette seconde articulation, supportant le dossier (13, 23) et étant solidarisé avec ce dernier, caractérisée en ce que la distance comprise entre la seconde articulation (15) et l'extrémité supérieure (7c, 10) de l'élément antérieur de liaison (7) qui est reliée au siège (2) correspond à 1,2 à 1,8 fois, de préférence à environ 1,4 fois la distance comprise entre la première articulation (6) et l'extrémité inférieure (7b) de l'élément antérieur de liaison (7).

10. Chaise selon la revendication 9, caractérisée en ce que deux leviers arrière (14) disposés en une paire et sensiblement parallèles l'un à l'autre sont placés des deux côtés du siège (2) et du dossier (3) et en ce que le siège (2) dépasse la seconde articulation (15) vers l'arrière et la partie inférieure (13a) du dossier (13) incurvé vers l'arrière et occupant une position médiane correspondant à la position neutre (A) se trouve à distance (a) du siège (2), tandis que lorsque le dossier est en position arrière (A'), elle se trouve immédiatement au-dessus du siège (2).

11. Chaise selon la revendication 10, caractérisée en ce que le plan (8) de liaison entre les première et seconde articulations (6, 15) occupant la position neutre (A) est incliné vers l'arrière et inscrit avec la verticale (V) un angle (α') d'environ 15° à 40°, de préférence de l'ordre d'environ 25°.

12. Chaise selon la revendication 1, caractérisée en ce que :
a) deux leviers arrière prolongés sensiblement vers l'arrière (14) et vers le haut forment une paire et sont disposés à peu près parallèlement l'un à l'autre des deux côtés du siège (2) et du dossier (23),
b) l'extrémité arrière (2b) du siège (2) et l'extrémité inférieure (23a) du dossier (23) sont reliées en une pièce, mais de manière flexible élastiquement par un élément de liaison (20) incurvé vers l'arrière et
c) la moitié antérieure du siège (2) ne comporte une liaison directe d'appui sur le pied (1) que par l'élément antérieur de liaison (7) capable de fléchir élastiquement.

13. Chaise selon la revendication 1, dans laquelle un système à ressort (19) exerce une force agissant sur le siège (2) et sur le dossier (3, 13, 23) et s' opposant à un basculement vers l'arrière, une contrepression d'équilibrage étant ainsi obtenue selon l'attitude du corps, caractérisée en ce que le système à ressort (19) est fixé entre le pied (1) et l'extrémité inférieure (4b) du levier arrière (4, 14) qui est reliée à la première articulation (6).
